# EUROPÄISCHE PATENTSCHRIFT

(11) **EP 2 696 017 B1**
(45) Veröffentlichungstag und Bekanntmachung des Hinweises auf die Patenterteilung: **03.06.2015**
(21) Anmeldenummer: 12005811.0
(22) Anmeldetag: 10.08.2012
(51) Int. Cl.: E05D 15/34

(54) **Vorrichtung zum Ausstellen von Fenstern und Türen**
Device for presenting windows and doors
Dispositif destiné à orienter des fenêtres et des portes

(43) Veröffentlichungstag der Anmeldung: 12.02.2014
(73) Patentinhaber: Wilh. Schlechtendahl & Söhne GmbH & Co. KG, 42579 Heiligenhaus (DE)
(72) Erfinder: Montefusco, Sven, 46149 Oberhausen (DE)
(74) Vertreter: Von Rohr Patentanwälte Partnerschaft mbB

(56) Entgegenhaltungen:
- EP-A1- 0 360 024
- DE-A1-102006 011 512
- DE-U1-202008 014 643

## Beschreibung

Die Erfindung betrifft eine Parallel-Ausstellvorrichtung zur Anordnung zwischen einem Rahmen und einem Flügel eines Fensters oder einer Tür, mit zwei ersten Scherenarmen, welche jeweils in einer an einer ersten Führung angeordneten Drehlagerung drehbar gelagert sind und von denen der eine in einer der Drehlagerungen zusätzlich axial verschiebbar gelagert ist, wobei die Scherenarme in einem zentrischen Scherengelenk aneinander gekoppelt sind, wobei die Parallel-Ausstellvorrichtung zwei zweite Scherenarme aufweist, welche jeweils in einem freien endseitigen Scherengelenk mit den ersten Scherenarmen gekoppelt sind, und welche jeweils in einer an einer zweiten Führung angeordneten Drehlagerung drehbar gelagert sind und von denen der eine in einer der an der zweiten Führung angeordneten Drehlagerungen zusätzlich axial verschiebbar gelagert ist und wobei die zweiten Scherenarmen in einem zentrischen Scherengelenk aneinander gekoppelt sind.

Auf dem Gebiet der Fensterbeschläge kann bereits auf eine Vielzahl unterschiedlicher Mechanismen und Anordnungen zurückgegriffen werden, um einen Fensterflügel in diversen Ausrichtungen und Abständen zu einem Fensterrahmen zu lagern. Speziell bei Parallel-Ausstellmechanismen zum Anordnen eines Flügels in einem Abstand parallel zu einem Rahmen werden gern Scherenmechanismen genutzt, um eine stabile und einfache Lagerung des Flügels sicherzustellen.

Eine Parallel-Ausstellvorrichtung der eingangs genannten Art ist bereits aus der DE 10 2006 011 512 A1 bekannt. Die bekannte Ausstellvorrichtung, die an sich zum Verstellen eines beweglichen Karosserieteils vorgesehen ist, hat im eingefahrenen Zustand einen vergleichsweise großen Platzbedarf.

Die DE 20 2008 014 643 U1 zeigt einen Scherenmechanismus für Parallel-Ausstellscheren, bei welchem zwei Scherenarme jeweils in einer an einer ersten Führung angeordneten Lagerung drehbar gelagert sind und von denen der eine in einer der Lagerungen zusätzlich axial verschiebbar gelagert ist, wobei die Scherenarme in einem zentrischen Scherengelenk aneinander gekoppelt sind, und wobei die beiden Scherenarme an einer zweiten Führung auf dieselbe Art und Weise gelagert sind.

Die EP 0 360 024 A1 zeigt einen Drehbeschlag zum Lagern von z.B. Fenstern, welcher unter anderem aus zwei Ausstellarmen und zwei daran angeordneten Lenkern gebildet ist, die kreuzförmig zueinander angeordnet sind und ein so genanntes Lenkerkreuz bilden und jeweils eine Ausnehmung sowie Abkröpfungen angrenzend an die Ausnehmung aufweisen. Die Lenker können übereinander geschwenkt und dabei so zueinander sowie zu den Ausstellarmen angeordnet werden, dass der Drehbeschlag nur eine Einbautiefe im Bereich der Breite der Scherenarme erfordert.

Aufgabe der vorliegenden Erfindung ist es nun, eine Parallel-Ausstellvorrichtung der eingangs genannten Art zur Verfügung zu stellen, die insbesondere im zusammengeschobenen Zustand nur einen geringen Platzbedarf aufweist.

Diese Aufgabe wird durch eine Parallel-Ausstellvorrichtung gemäß Anspruch 1 gelöst. Vorteilhafte Weiterbildungen der Erfindung werden in den Unteransprüchen erläutert.

Die Erfindung geht aus von einer Parallel-Ausstellvorrichtung, die zur Anordnung zwischen einem Rahmen und einem Flügel eines Fensters oder einer Tür vorgesehen ist und zwei erste Scherenarme aufweist, welche jeweils in einer an einer ersten Führung angeordneten Drehlagerung drehbar gelagert sind und von denen der eine in einer der Drehlagerungen zusätzlich axial verschiebbar gelagert ist, wobei die Scherenarme in einem zentrischen Scherengelenk aneinander gekoppelt sind.

Es wird vorgeschlagen, dass die Parallel-Ausstellvorrichtung zwei zweite Scherenarme aufweist, welche jeweils in einem freien endseitigen Scherengelenk mit den ersten Scherenarmen gekoppelt sind, und welche jeweils in einer an einer zweiten Führung angeordneten Drehlagerung drehbar gelagert sind und von denen der eine in einer der an der zweiten Führung angeordneten Drehlagerungen zusätzlich axial verschiebbar gelagert ist, wobei die zweiten Scherenarme in einem zentrischen Scherengelenk aneinander gekoppelt sind.

Hierdurch kann eine Parallel-Ausstellvorrichtung mit einer Doppelschere bereitgestellt werden, mit welcher auch ein größerer Abstand zwischen Flügel und Rahmen überbrückt werden kann. Der Beschlag bzw. die Doppelschere liefert dabei eine gute Stabilität und ist auch kompakt in der gesamten Anordnung, sei es zusammengeschoben oder auseinandergezogen. Dabei können die vier Scherenarme durch Gelenke so miteinander verbunden sein, dass sie im ausgeklappten Zustand die Form eines doppelten Andreaskreuzes bilden. Bevorzugt sind die Scherenarme eines Scherenarmpaars an die Scherenarme des bzw. eines anderen Scherenarmpaars so aneinander gekoppelt, dass alle Scherenarme zusammen aufeinander angeordnet, d.h. im zusammengeschoben oder auseinandergezogenen Zustand, nur eine Höhe aufweisen, die zumindest annähernd der Summe der Dicken der Scherenarme entspricht. Die gesamte Parallel-Ausstellvorrichtung erfordert dadurch in einer z-Richtung wenig Platz, weist also eine geringe Höhe auf und passt gut zwischen eng aneinander angeordnete Flügel und Rahmen. Weiter bevorzugt sind die in den Drehlagerungen gelagerten Scherenarme sowie die in den axial verschiebbaren Drehlagerungen, die als Dreh-Gleitlagerungen bezeichnet werden können, jeweils in einem freien endseitigen Scherengelenk miteinander verbunden. Besonders bevorzugt sind die freien endseitigen Scherengelenke in derselben xy-Ebene angeordnet und weisen in einer z-Richtung dieselben Abmessungen auf, so dass die zweite Führung in einem zusammengeschobenen Zustand über den freien endseitigen Scherengelenken parallel zu der ersten Führung angeordnet werden kann.

Der gesamte Platzbedarf der Parallel-Ausstellvorrichtung kann weiter gesenkt werden, wenn auch die Führung nur eine geringe Höhe aufweist. Dies kann z.B. durch ein dünnwandiges Material erfolgen, z.B. Blech, welches in ein die Drehlagerungen aufnehmendes Profil umgeformt, insbesondere gebogen ist. Die Führung ist bevorzugt als Führungsschiene ausgebildet, in welcher die eine der Drehlagerungen gleitend angeordnet ist. Bevorzugt ist die Führungsschiene aus einer Grundfläche, zwei Seitenwänden und daran anschließenden Vorsprüngen gebildet, welche die Grundfläche überlappen. Besonders bevorzugt ist die Führungsschiene einstückig aus einem Profilstreifen ausgeführt. Die gleitende bzw. axial verschiebbare Drehlagerung ist bevorzugt mit einem Gleitschuh ausgeführt, welcher zwischen den Seitenwänden und den Vorsprüngen geführt ist. Bevorzugt ist der Gleitschuh scheibenartig ausgeführt. Die Drehlagerung ist bevorzugt mit einem Festlager ausgeführt, welches als eine Art Block in der Führungsschiene über eine Fixierung, z.B. einen Bolzen, ortsfest gelagert ist.

Die Parallel-Ausstellvorrichtung kann auch als Parallel-Ausstellschere bezeichnet werden, da der Ausstellmechanismus auf miteinander gekoppelten Scherenarmen beruht. Die Vorrichtung umfasst dabei zusätzlich zu dem Scherenmechanismus selbst auch die Führungen.

Erfindungsgemäß weisen die Scherenarme jeweils eine Abstufung bzw. Abkröpfung und jeweils eine Ausnehmung auf. Bevorzugt ist die Abstufung so angeordnet, dass ein freies Ende, an welchem ein Gelenk vorgesehen wird, abgestuft ist gegenüber dem Rest des Scherenarms.

Bevorzugt ist die Ausnehmung so angeordnet, dass ein Scherenarm seitlich über einen bestimmten Bereich offen ist. Weiter bevorzugt ist die Ausnehmung mit Abmessungen ausgeführt, die in einer Breite in etwa die Hälfte der Breite des Scherenarms entsprechen. Dadurch können Abstufungen aufeinanderliegender Scherenarme in einem zusammengeschobenen Zustand der Parallel-Ausstellvorrichtung nebeneinander angeordnet werden, ohne dass die Breite der Parallel-Ausstellvorrichtung grösser wird als die Breite der Scherenarme.

Gemäß einem Ausführungsbeispiel weisen direkt miteinander gekoppelte Scherenarme die Abstufung und/oder die Ausnehmung jeweils an einer entgegengesetzten Seite auf. Hierdurch kann ein Hintergreifen von jeweils übereinander angeordneten Scherenarmen erfolgen, und die Abstufungen eines jeweiligen Scherenarms können in den Ausnehmungen über einen benachbarten Scherenarm schwenken.

Als direkt miteinander gekoppelte Scherenarme sind dabei zwei Scherenarme aufzufassen, welche zusammen in einem Gelenk aneinander gekoppelt sind, sei es in einem zentrischen Gelenk oder in einem freien endseitigen

Scherengelenk. An einer entgegengesetzten Seite ist die Ausnehmung bzw. Abstufung dann angeordnet, wenn sie bei vollständig übereinander geschwenkten Scherenarmen in entgegengesetzte Richtungen weisen, d.h. z.B. die eine Ausnehmung rechts und die andere links angeordnet sind bzw. die eine Abstufung einen Versatz des Scherenarms nach vorne und die andere einen Versatz nach hinten bewirken.

Bevorzugt weisen die Scherenarme jeweils eine Abstufung und eine Ausnehmung auf und sind identisch aufgebaut und so zueinander angeordnet, dass die Ausnehmungen von einem jeweiligen Scherenarmpaar der Scherenarme zueinander hinweisen und die Abstufungen entgegengesetzt sind. Auf diese Weise kann eine Parallel-Ausstellvorrichtung bereitgestellt werden, welche wenig Platz beansprucht, insbesondere in einem zusammengeschobenen bzw. eingeklappten Zustand bei geschlossenem Fenster. Es wird in einer x-Richtung nur die Breite der Führung als Platz beansprucht. Daher kann auch eine Verwendung bei sehr schmalen Fensterflügeln (oder Klappen, Abzügen, Kaminen oder dergleichen) erfolgen, selbst dann wenn der Flügel sehr weit ausgestellt werden soll. Denn durch die vier Scherenarme kann eine größere Distanz überbrückt werden.

Weiter bevorzugt sind auch die Führungen identisch aufgebaut. Besonders bevorzugt sind die Scherenarme, die Führungen und auch die an den Führungen angeordneten Drehlagerungen jeweils identisch aufgebaut. Dies erleichtert die Montage, auch für Endverbraucher, und kann zu einer sehr kostengünstigen Ausstellvorrichtung führen.

Gemäß einem weiteren Ausführungsbeispiel sind die freien endseitigen Scherengelenke sowie die an den Führungen vorgesehenen Drehlagerungen so angeordnet, dass sie mit einer Oberfläche der jeweiligen Scherenarme in einer Ebene abschließen oder unterhalb der Oberfläche abschließen. Hierdurch können alle Scherenarme direkt übereinander bzw. aufeinander zur Anlage gebracht werden, ohne dass sie in einem Abstand zueinander angeordnet sein müssen. Dies liefert eine sehr kompakte Anordnung mit wenig Platzbedarf. Insbesondere können die Scherenarme so eng aneinander anliegen, dass alle vier Scherenarme nur einen Platzbedarf von der vierfachen Dicke eines der Scherenarme erfordern. Der Platzbedarf ist allenfalls um einige Prozent größer, z.B. um weniger Reibung zwischen den Scherenarmen zu haben, oder um einen besonders leichtgängigen Mechanismus bereitzustellen. Der Platzbedarf ist dabei nur noch von der Dicke der Scherenarme abhängig, und so kann durch die Wahl eines belastbaren Werkstoffs eine äußerst kompakte Parallel-Ausstellvorrichtung bereitgestellt werden.

Gemäß einem weitern Ausführungsbeispiel sind die Scherenarme als ein erster äußerer Scherenarm unter einem ersten mittleren Scherenarm unter einem zweiten mittleren Scherenarm unter einem zweiten äußeren Scherenarm zueinander angeordnet und so gelagert, dass die beiden mittleren Scherenarme in einem ersten freien endseitigen Scherengelenk und die beiden äußeren Scherenarme in einem zweiten freien endseitigen Scherengelenk jeweils an freien Enden miteinander gekoppelt sind. Bevorzugt sind dabei die Abstufungen bei den axial verschiebbaren Drehlagerungen sowie bei einem der freien endseitigen Scherengelenke angeordnet.

Hierdurch können die Scherenarme alle an demselben freien Ende einander hintergreifen, und eine einfache Vorrichtung mit einfach aufgebauten Scherenarmen kann bereitgestellt werden. Gleichzeitig wird eine symmetrische Vorrichtung bereitgestellt, welche die Montage erleichtert und auch eine gleichlaufende Mechanik gewährleistet. Die Symmetrie ist dabei nicht nur bezüglich einer durch die freien endseitigen Scherengelenke verlaufenden und parallel zu der yz-Ebene angeordneten Symmetrieebene gegeben, sondern kann auch bezüglich einer durch die freien endseitigen Scherengelenke verlaufenden und parallel zu der xy-Ebene angeordneten Symmetrieebene gegeben sein. Mit anderen Worten ist das zweite Scherenarmpaar so wie das erste Scherenarmpaar angeordnet bzw. gelagert. Dadurch können sich die Scherenarme gut gegenseitig stabilisieren. Ferner kann eine besonders kompakte Anordnung der Scherenarme im zusammengeschobenen Zustand bereitgestellt werden.

Gemäß einem weiteren Ausführungsbeispiel sind die Ausnehmungen rechteckig ausgebildet. Hierdurch können die Ausnehmungen auf einfache Weise in die Scherenarme eingebracht werden, ohne dass Spezialwerkzeug einer bestimmten Geometrie erforderlich ist. Je nach Material der Scherenarme kann die Ausnehmung z.B. mit einem Nutenfräser oder einem feilenartigen Werkzeug eingebracht werden.

Gemäß einem weiteren Ausführungsbeispiel sind die Abstufungen orthogonal zu einer jeweiligen Erstreckungsrichtung der Scherenarme vorgesehen und in einem Randbereich der Ausnehmungen angeordnet. Dadurch können die Scherenarme sich beim Hintergreifen gegenseitig stabilisieren, insbesondere da ein Rand der Ausnehmung des einen Scherenarms an der Abstufung des anderen Scherenarms zu Anlage kommen kann. Bevorzugt überlappt die Ausnehmung die Abstufung um mindestens die Dicke des Scherenarms. Hierdurch kann jeder Scherenarm identisch ausgeführt sein, und ein Hintergreifen kann auf einfache Weise erfolgen, insbesondere indem zwei Scherenarme eines Scherenarmpaares mit ihren jeweiligen Vorderseiten bzw. Rückseiten aufeinanderliegend miteinander gekoppelt werden.

Gemäß einem weiteren Ausführungsbeispiel sind die Abstufungen und die Ausnehmungen bei den axial verschiebbaren Drehlagerungen sowie bei einem zweiten mit den Drehlagerungen fluchtenden freien endseitigen Scherengelenk angeordnet. Hierdurch kann das Hintergreifen einheitlich auf einer Seite der Parallel-Ausstellvorrichtung erfolgen, und es kann effektiver vermieden werden, dass sich die Scherenarme gegenseitig verkanten oder beim Hinterschneiden aneinanderstoßen.

Als mit den Dreh-Gleitlagerungen fluchtend ist ein Scherengelenk aufzufassen, welches in einer x-Richtung gesehen auf einer virtuellen Achse mit den Dreh-Gleitlagerungen angeordnet ist, also die gleiche y-Koordinate aufweist.

Gemäß einem weiteren Ausführungsbeispiel sind die Abstufungen entsprechend 100 bis 200 Prozent einer Dicke eines jeweiligen Scherenarms ausgebildet, bevorzugt 100 bis 150 Prozent, weiter bevorzugt 110 bis 130 Prozent. Die Abstufungen können auch lediglich im Bereich von 100 Prozent oder knapp über 10 Prozent der Dicke ausgebildet sein, um sicherzustellen, dass die Scherenarme nicht miteinander kollidieren. Um einen leichtgängigen Mechanismus bereitzustellen, ist es jedoch vorteilhaft, wenn die Abstufungen etwas stärker ausgebildet sind als die Dicke der Scherenarme. Auf diese Weise können die Scherenarme einander hintergreifen, ohne beim Verschwenken aufeinander zu reiben.

Gemäß einem weiteren Ausführungsbeispiel sind die Scherenarme als ein erster äußerer Scherenarm unter einem ersten mittleren Scherenarm unter einem zweiten mittleren Scherenarm unter einem zweiten äußeren Scherenarm zueinander angeordnet und so gelagert, dass in einem zusammengeschobenen Zustand der Parallel-Ausstellvorrichtung der erste äußere Scherenarm den ersten mittleren Scherenarm und der zweite mittlere Scherenarm den zweiten äußeren Scherenarm jeweils im Bereich der axial verschiebbaren Drehlagerung hintergreift. Hierdurch kann eine stabile Verschränkung der Scherenarme untereinander erfolgen und alle Gelenke können übereinander angeordnet sein bzw. in derselben Richtung verlagert werden, wodurch sich eine gleichlaufende und homogen verlagernde Mechanik ergibt, bei welcher unabhängig von dem Abstand der Führungen zueinander die Stabilität zumindest annähernd in gleichem Maße gewahrt bleibt. Dabei drehen sich die äußeren Scherenarme unabhängig von ihrer Ausrichtung um Momentanpole, die jeweils mit den Drehlagerungen zusammenfallen, und die mittleren Scherenarme drehen um Momentanpole, die jeweils nicht ortsfest sind, sondern entlang der Führung wandern.

In den nachfolgenden Zeichnungsfiguren wird die Erfindung anhand von Ausführungsbeispielen näher beschrieben. Es zeigen:
- Figur 1: eine Seitenansicht auf eine bevorzugte Ausführungsform der Parallel-Ausstellvorrichtung in einem ausgezogenen Zustand;
- Figur 2: eine weitere Seitenansicht von der in Fig. 1 angedeuteten Seite A-A in x-Richtung auf die bevorzugte Ausführungsform der Parallel-Ausstellvorrichtung im ausgezogenen Zustand; und
- Figur 3: eine weitere Seitenansicht von der in Fig. 1 angedeuteten Seite B-B in y-Richtung auf die bevorzugte Ausführungsform der Parallel-Ausstellvorrichtung, in diesem Fall in einem zusammengeschobenen Zustand.

In der Fig. 1 ist eine Parallel-Ausstellschere 1 gezeigt, die zwei Scherenarmpaare 31, 32 bzw. 33, 34 aufweist, und jedes Scherenarmpaar ist einseitig in einer Führung 10, 20 gelagert. Die erste Führung 10 und die zweite Führung 20 sind jeweils als Führungsschiene ausgebildet, wie in Fig. 3 näher beschrieben. In den Führungsschienen 10, 20 sind jeweils ein Festlager 11, 21 sowie ein Gleitschuh 13, 23 vorgesehen. Das Festlager 11, 21 ist über eine Fixierung 12, 22 mit der Führungsschiene 10, 20 ortsfest verbunden. Der Gleitschuh kann in y-Richtung entlang der Führungsschiene 10, 20 verschoben werden. Zwischen den Führungsschienen 10, 20 ist eine aus den zwei Scherenarmpaaren 31, 32 bzw. 33, 34 sowie Gelenken 35a, 35b, 36 aufgebaute Führungsschere 30 gezeigt, bei welcher ein erster äußerer Scherenarm 31 mit einer Drehlagerung 37 gekoppelt ist und unter einem ersten mittleren Scherenarm 32 angeordnet ist, welcher mit einer Dreh-Gleitlagerung 38 gekoppelt ist. In beiden Lagerungen 37, 38 sind die Scherenarme 31, 32 drehbar um eine in z-Richtung ausgerichtete Achse angeordnet. Gleiches gilt für einen zweiten mittleren Scherenarm 33, welcher auf dem ersten mittleren Scherenarm 32 angeordnet ist, und einen zweiten äußeren Scherenarm 34, welcher auf dem zweiten mittleren Scherenarm 32 angeordnet ist.

Die zwei Scherenarmpaare 31, 32 bzw. 33, 34 sind in einem ersten freien endseitigen Scherengelenk 35a sowie einem zweiten freien endseitigen Scherengelenk 35b aneinander gekoppelt. Das erste freie endseitige Scherengelenk 35a ist in einer x-Richtung verlagerbar, und das zweite freie endseitige Scherengelenk 35b ist sowohl in einer x-Richtung als auch in einer y-Richtung verlagerbar, insbesondere simultan mit den Dreh-Gleitlagerungen 38. Die Scherenarme eines jeweiligen Scherenarmpaares sind jeweils über ein zentrisches Scherengelenk 36 aneinander gekoppelt. Ferner ist der erste äußerer Scherenarm 31 mit dem zweiten äußeren Scherenarm 34 gekoppelt, und der erste mittlere Scherenarm 32 ist mit dem zweiten mittleren Scherenarm 33 gekoppelt. Dabei weist jeder Scherenarm eine Ausnehmung 31.1, 32.1, 33.1, 34.1 sowie eine Abstufung 31.2, 32.2, 33.2, 34.2. Bei allen Scherenarmen sind die Ausnehmungen und Abstufungen an demselben freien Ende angeordnet, d.h., die Scherenarme sind so aneinander montiert, dass ihre Ausnehmung bzw. Abstufung jeweils an dem freien Ende angeordnet sind, welches im zusammengeschobenen Zustand mit dem entsprechenden freien Ende der anderen Scherenarme zusammenfällt. Dadurch können die freien endseitigen Scherengelenke 35a, 35b ein derselben xy-Ebene angeordnet werden. Die Ausnehmungen sind rechteckig, und sie weisen einen äußeren Randbereich 34.3 auf, welcher exemplarisch an der Ausnehmung des zweiten äußeren Scherenarms 34 mit Bezugsziffer versehen ist. Die Ausnehmung ist jeweils im Bereich des Randbereichs vorgesehen, insbesondere beabstandet zum Randbereich an einem Teil des Scherenarms, an welchem die Ausnehmung vorgesehen ist. Die Scherenarme weisen eine Breite b2 auf. Durch die Ausnehmungen und Abstufungen ist es möglich, die Parallel-Ausstellvorrichtung 1 in einem zusammengeschobenen Zustand auf eine Breite im Bereich der Breite b2 zu bringen, so dass nur wenig Platz erforderlich ist bzw. die Parallel-Ausstellvorrichtung 1 auch bei sehr dünnen bzw. schmalen bzw. flachen Fensterflügeln verwendet werden kann. Die Scherenarme erstrecken sich entweder in einer Erstreckungsrichtung x1 oder in einer Erstreckungsrichtung x2.

Aus der Figur 1 geht hervor, dass die Parallel-Ausstellvorrichtung 1 durch die Verwendung von vier baugleichen Scherenarmen 31, 32, 33, 34, welche mit ihren Rückseiten bzw. Vorderseiten aufeinander montiert sind, symmetrisch bezüglich einer Symmetrieebene S1 parallel zur xz-Ebene ausgeführt sein kann. Hierdurch ergeben sich unter anderem Kostenvorteile bei der Herstellung.

In der Fig. 2 ist gezeigt, wie die Scherenarme 31, 32 bzw. 33, 34 sich gegenseitig hintergreifen bzw. umgreifen können. Die Höhe h kann dann in einem Bereich liegen, welcher in etwa der Summe der Dicken der Scherenarme plus der Dicken der Führungen 10, 20 entspricht. Zusätzlicher Platz für Gelenke ist nicht erforderlich.

Alle Scherenarme können unmittelbar übereinander, insbesondere deckungsgleich mit Ausnahme der Ausnehmungen, angeordnet werden, sodass auch der Platzbedarf in x-Richtung bzw. in der Breite minimiert ist. Auch die Länge I der Parallel-Ausstellvorrichtung 1 kann im Bereich der

Länge der Scherenarme liegen, so dass ein Scherenarm im zusammengeschobenen Zustand gerade noch in der Führung geführt ist. Auch dies trägt zu einer kompakten Anordnung bei.

Die Scherenarme 31 und 32 bzw. 32 und 33 bzw. 33 und 34 können jeweils in einem kleinen Abstand zueinander angeordnet sein um Reibung aufeinander zu vermeiden, z.B. indem eine kurze Hülse in den Gelenken angeordnet wird, sie können aber auch unmittelbar aufeinander anliegend angeordnet sein, insbesondere wenn auf eine besonders kompakte Ausführungsform Wert gelegt wird.

In der Fig. 3 ist ein Ausführungsbeispiel für die Führungen 10, 20 gezeigt, die hier einstückig aus einem gebogenen oder allgemein umgeformten Blech oder dergleichen plastisch verformbaren Material ausgeführt sind. Jede der Führungen 10, 20 bzw. Führungsschienen weist eine Grundfläche 10.1, 20.1, zwei Seitenwände 10.2, 20.2 sowie zwei Vorsprünge 10.3, 20.3 auf, wodurch ein Gleitschuh 13, 23 auf einfache und sichere Weise geführt werden kann. Ferner ist die Dicke d eines Scherenarms angegeben, und es ist die Ebene E angegeben, welche mit der Oberfläche eines Scherenarms zusammenfällt. Trotz des Gelenks 38 ist der Scherenarm nicht dicker als seine eigene Dicke d.

Aus der Figur 3 geht hervor, dass im Bereich des freien Endes der erste mittlere Scherenarm 32 unter dem ersten äußeren Scherenarm 31 angeordnet ist und der zweite äußere Scherenarm 34 unter dem zweiten mittleren Scherenarm 33, wodurch der Mechanismus des Hintergreifens erläutert wird.

Aus der Figur 3 geht auch hervor, dass die Parallel-Ausstellvorrichtung 1 durch die Verwendung von vier baugleichen Scherenarmen 31, 32, 33, 34, welche mit ihren Rückseiten bzw. Vorderseiten aufeinander montiert sind, auch symmetrisch bezüglich einer Symmetrieebene S2 parallel zur xy-Ebene ausgeführt sein kann. Hierdurch ergibt sich eine variable Montagemöglichkeit und auch ein guter Gleichlauf der Mechanik. Ferner ist die Stabilität der Parallel-Ausstellvorrichtung in beide z-Richtungen gleich.

### Bezugszeichenliste

- 1: Parallel-Ausstellvorrichtung, insbesondere Parallel-Ausstellschere
- 10: erste Führung, insbesondere Führungsschiene
- 10.1: Grundfläche
- 10.2: Seitenwand
- 10.3: Vorsprung
- 11: Festlager
- 12: Fixierung
- 13: Gleitschuh

- 20: zweite Führung, insbesondere Führungsschiene
- 20.1: Grundfläche
- 20.2: Seitenwand
- 20.3: Vorsprung

- 21: Festlager
- 22: Fixierung
- 23: Gleitschuh

- 30: Führungsschere
- 31: erster äußerer Scherenarm
- 31.1: Ausnehmung
- 31.2: Abstufung
- 32: erster mittlerer Scherenarm
- 32.1: Ausnehmung
- 32.2: Abstufung
- 33: zweiter mittlerer Scherenarm
- 33.1: Ausnehmung
- 33.2: Abstufung
- 34: zweiter äußerer Scherenarm
- 34.1: Ausnehmung
- 34.2: Abstufung

- 34.3: äußeren Randbereich der Ausnehmung
- 35a: erstes freies endseitiges Scherengelenk
(Gelenk über welches ein Paar Scherenarme an ein weiteres Paar koppelbar ist)
- 35b: zweites freies endseitiges Scherengelenk
(Gelenk über welches ein Paar Scherenarme an ein weiteres Paar koppelbar ist)
- 36: zentrisches Scherengelenk
- 37: Drehlagerung
- 38: axial verschiebbare Drehlagerung, insbesondere Dreh-Gleitlagerung

- E: Ebene der Oberfläche eines Scherenarms

- S1: durch endseitige Scherengelenke verlaufende Symmetrieebene (xz-Ebene)
- S2: endseitige Scherengelenke schneidende Symmetrieebene (xy-Ebene)

- b1: Breite der Parallel-Ausstellvorrichtung (zusammengeschobener Zustand)

- b2: Breite eines Scherenarms
- d: Dicke eines Scherenarms
- h: Höhe der Parallel-Ausstellvorrichtung
- I: Länge der Parallel-Ausstellvorrichtung
- x: Richtung zum Öffnen oder Schließen der Parallel-Ausstellschere
- x1, x2: Erstreckungsrichtung eines Scherenarms
- y: axiale Gleitrichtung
- z: Ausrichtung von Drehachsen, um welche die Scherenarme drehen

## Patentansprüche

1. Parallel-Ausstellvorrichtung (1) zur Anordnung zwischen einem Rahmen und einem Flügel eines Fensters oder einer Tür, mit zwei ersten Scherenarmen (31, 32), welche jeweils in einer an einer ersten Führung (10) angeordneten Drehlagerung (37, 38) drehbar gelagert sind und von denen der eine (31) in einer der Drehlagerungen (38) zusätzlich axial verschiebbar gelagert ist, wobei die Scherenarme (31, 32) in einem zentrischen Scherengelenk (36) aneinander gekoppelt sind, wobei die Parallel-Ausstellvorrichtung (1) zwei zweite Scherenarme (33, 34) aufweist, welche jeweils in einem freien endseitigen Scherengelenk (35, 35b) mit den ersten Scherenarmen (31, 32) gekoppelt sind, und welche jeweils in einer an einer zweiten Führung (20) angeordneten Drehlagerung (37, 38) drehbar gelagert sind und von denen der eine (33) in einer der an der zweiten Führung (20) angeordneten Drehlagerungen (38) zusätzlich axial verschiebbar gelagert ist und wobei die zweiten Scherenarmen (31, 32) in einem zentrischen Scherengelenk (36) aneinander gekoppelt sind,**dadurch gekennzeichnet,dass** die Scherenarme (31, 32, 33, 34) jeweils eine Abstufung (31.2, 32.2, 33.2, 34.2) und jeweils eine Ausnehmung (31.1, 32.1, 33.1, 34.1) aufweisen sodass die Scherenarme (31,32,33,34) sich gegenseitig hintergreifen bzw. umgreifen können.

2. Parallel-Ausstellvorrichtung nach Anspruch 1, **dadurch gekennzeichnet, dass** direkt miteinander gekoppelte Scherenarme (32, 32, 33, 34) die Abstufung (31.2., 32.2, 33.2, 34.2) und/oder die Ausnehmung (31.1, 32.1, 33.1, 34.1) jeweils an einer entgegengesetzten Seite aufweisen.

3. Parallel-Ausstellvorrichtung nach Anspruch 1 oder 2, **dadurch gekennzeichnet, dass** die freien endseitigen Scherengelenke (35a, 35b) sowie die an den Führungen vorgesehenen Drehlagerungen (37, 38) so angeordnet sind, dass sie mit einer Oberfläche der jeweiligen Scherenarme (31, 32, 33, 34) in einer Ebene abschließen oder unterhalb der Oberfläche abschließen.

4. Parallel-Ausstellvorrichtung nach einem der vorhergehenden Ansprüche, **dadurch gekennzeichnet, dass** die Scherenarme (31, 32, 33, 34) als ein erster äußerer Scherenarm (31) unter einem ersten mittleren Scherenarm (32) unter einem zweiten mittleren Scherenarm (33) unter einem zweiten äußeren Scherenarm (34) zueinander angeordnet und so gelagert sind, dass die beiden mittleren Scherenarme (32, 33) in einem ersten freien endseitigen Scherengelenk (35a) und die beiden äußeren Scherenarme (34) in einem zweiten freien endseitigen Scherengelenk (35b) jeweils an freien Enden miteinander gekoppelt sind, und dass die Abstufungen (31.2, 33.2, 33.2, 34.2) bei den axial verschiebbaren Drehlagerungen (38) sowie bei einem der freien endseitigen Scherengelenke (35, 35b) angeordnet sind.

5. Parallel-Ausstellvorrichtung nach einem der vorhergehenden Ansprüche, **dadurch gekennzeichnet, dass** die Ausnehmungen (31.1, 32.1, 33.1, 34.1) rechteckig ausgebildet sind.

6. Parallel-Ausstellvorrichtung nach einem der vorhergehenden Ansprüche, **dadurch gekennzeichnet, dass** die Abstufungen (31. 2, 32.2, 33.2, 34.2) orthogonal zu einer jeweiligen Erstreckungsrichtung (x1, x2) der Scherenarme (31, 32, 33, 34) vorgesehen sind und in einem Randbereich der Ausnehmungen (31.1, 32.1, 33.1, 34.1) angeordnet sind.

7. Parallel-Ausstellvorrichtung nach einem der vorhergehenden Ansprüche, **dadurch gekennzeichnet, dass** die Abstufungen (31.2, 32.2, 33.2, 34.2) und die Ausnehmungen (31.1, 32.1, 33.1, 34.1) bei den axial verschiebbaren Drehlagerungen (38) sowie bei einem zweiten mit den Drehlagerungen (38) fluchtenden feien endseitigen Scherengelenk (35b) angeordnet sind.

8. Parallel-Ausstellvorrichtung nach einem der vorhergehenden Ansprüche, **dadurch gekennzeichnet, dass** die Abstufungen (31.2, 32.2, 33.2, 34.2) entsprechend 100 bis 200 Prozent einer Dicke (d) eines jeweiligen Scherenarms (31, 32, 33, 34) ausgebildet sind, bevorzugt 100 bis 150 Prozent, weiter bevorzugt 110 bis 130 Prozent.

9. Parallel-Ausstellvorrichtung nach einem der vorhergehenden Ansprüche, **dadurch gekennzeichnet, dass** die Scherenarme (31, 32, 33, 34) als ein erster äußerer Scherenarm (31) unter einem ersten mittleren Scherenarm (32) unter einem zweiten mittleren Scherenarm (33) unter einem zweiten äußeren Scherenarmt (34) zueinander angeordnet und so gelagert sind, dass in einem zusammengeschobenen Zustand der Parallel-Ausstellvorrichtung der erste äußere Scherenarm (31) den ersten mittleren Scherenarm (34) jeweils im Bereich der axial verschiebbaren Drehlagerung (38) hintergreift.

## Claims

1. A parallel-adjusting device (1) for the arrangement between a frame and a wing of a window or a door, with two first scissor arms (31, 32) which are pivoted in each case in a pivot bearing (37, 38) arranged on a first guide (10) and from which the one (31) is additionally axially movably mounted in one of the pivot bearings (38), wherein the scissor arms (31, 32) are coupled to each other in a central scissor hinge (36), wherein the parallel adjusting device (1) has two second scissor arms (33, 34), which in each case are coupled with the first scissor arms (31, 32) in a free scissor hinge (35, 35b) at the end, and which in each case are pivoted in a pivot bearing (37, 38) arranged on a second guide (20) and from which the one (33) is additionally axially movably mounted in a pivot bearing (38) arranged on the second guide (20) and wherein the second scissor arms (31, 32) are coupled to each other in a central scissor hinge (36), **characterized in that** the scissor arms (31, 32, 33, 34) in each case have an increment (31.2, 32,2, 33.2, 34,2) and in each case a recess (31.1, 32.1, 33.1, 34.1), so that the scissor arms (31, 32, 33, 34) can engage behind each other or encompass each other.

2. A parallel-adjusting device according to claim 1, **characterized in that** scissor arms (31, 32, 33, 34) coupled directly with each other have the increment (31.2, 32.2, 33.2, 34.2) and/or the recess (31.1, 32.1, 33.1, 34.1) in each case on an opposite side.

3. A parallel-adjusting device according to claim 1 or 2, **characterized in that** the free scissor hinge (35a, 35b) at the end as well as the pivot bearings (37, 38) provided on the guides are arranged, so that they end in a plane with a surface of the respective scissor arms (31, 32, 33, 34) or end beneath the surface.

4. A parallel-adjusting device according to one of the preceding claims, **characterized in that** the scissor arms (31, 32, 33, 34) are arranged relative to each other as a first outer scissor arm (31) under a first middle scissor arm (32) under a second middle scissor arm (33) under a second outer scissor arm (34) and are mounted such that the two middle scissor arms (32, 33) in a first free scissor hinge (35a) at the end and the two outer scissor arms (34) in a second free scissor hinge (35b) at the end are each coupled with each other on free ends, and that the increments (31.2, 32.2, 33.2, 34.2) are arranged on the axially movable pivot bearings (38) as well as on one of the free scissor hinges (35, 35b) on the end.

5. A parallel-adjusting device according to one of the preceding claims, **characterized in that** the recesses (31.1, 32.1, 33.1, 34.1) are designed in a rectangular manner.

6. A parallel-adjusting device according to one of the preceding claims, **characterized in that** the increments (31.2, 32.2, 33.2, 34.2) are provided orthogonally to a respective extension direction (x1, x2) of the scissors arms (31, 32, 33, 34) and are arranged in an edge area of the recesses (31.1, 32.1, 33.1, 34.1).

7. A parallel-adjusting device according to one of the preceding claims, **characterized in that** the increments (31.2, 32.2, 33.2, 34.2) and the recesses (31.1, 32.1, 33.1, 34.1) are arranged on the axially movable pivot bearings (38) as well as on a second scissor hinge (35b) at the end aligning with the pivot bearings (38).

8. A parallel-adjusting device according to one of the preceding claims, **characterized in that** the increments (31.2, 32.2, 33.2, 34.2) are designed corresponding to 100 to 200 percent of a thickness (d) of a respective scissor arm (31, 32, 33, 34), preferably 100 to 150 percent, more preferably 110 to 130 percent.

9. A parallel-adjusting device according to one of the preceding claims, **characterized in that** the scissor arms (31, 32, 33, 34) are arranged relative to each other as a first outer scissor arm (31) under a first middle scissor arm (32) under a second middle scissor arm (33) under a second outer scissor arm (34) and are mounted such that in a pushed-together state of the parallel-adjusting device the first outer scissor arm (31) engages behind the first middle scissor arm (34) in each case in the area of the axially movable pivot bearing (38).

## Revendications

1. Dispositif déflecteur parallèle (1) destiné à âtre disposé entre un châssis et un battant d'une fenêtre ou d'une porte, avec deux premiers bras de ciseaux (31, 32), qui sont logés de manière rotative chacun dans un palier rotatif (37, 38) disposé au niveau d'un premier guidage (10) et dont l'un (31) est logé en outre dans un des paliers rotatifs (38) de manière coulissante dans la direction axiale, les bras de ciseaux (31, 32) étant couplés entre eux dans une articulation de ciseaux centrale (36), le dispositif déflecteur parallèle (1) comprenant deux deuxièmes bras de ciseaux (33, 34) qui sont couplés chacun, dans une articulation de ciseaux (35, 35b) d'extrémité libre, avec les premiers bras de ciseaux (31, 32) et qui sont logés chacun de manière rotative dans un palier rotatif (37, 38) disposé au niveau d'un deuxième guidage (20) et dont l'un (33) est en outre logé de manière coulissante dans la direction axiale dans un des paliers rotatifs (38) disposés au niveau du deuxième guidage (20) et les deuxièmes bras de ciseaux (31, 32) sont couplés entre eux dans une articulation de ciseaux centrale (36), **caractérisé en ce que** les bras de ciseaux (31, 32, 33, 34) présentent chacun un échelonnement (31.2, 32.2, 33.2, 34.2) et chacun un évidement (31.1, 32.1, 33.1, 34.1), de façon à ce que les bras de ciseaux (31, 32, 33, 34) puissent s'accrocher par derrière ou s'enserrer mutuellement.

2. Dispositif déflecteur parallèle selon la revendication 1, **caractérisé en ce que** les bras de ciseaux (31, 32, 33, 34), couplés directement entre eux, présentent l'échelonnement (31.2, 32.2, 33.2, 34.2) et/ou l'évidement (31.1, 32.1, 33.1, 34.1) chacun sur un côté opposé.

3. Dispositif déflecteur parallèle selon la revendication 1 ou 2, **caractérisé en ce que** les articulations de ciseaux (35a, 35b) d'extrémité libres ainsi que les paliers rotatifs (37, 38) prévus au niveau des guidages sont disposés de façon à ce qu'ils se terminent par une surface des bras de ciseaux (31, 32, 33, 34) dans un plan ou en dessous de la surface.

4. Dispositif déflecteur parallèle selon l'une des revendications précédentes, **caractérisé en ce que** les bras de ciseaux (31, 32, 33, 34) sont disposés les uns par rapport aux autres comme un premier bras de ciseaux externe (31) sous un premier bras de ciseaux central (32) sous un deuxième bras de ciseaux central (33) sous un deuxième bras de ciseaux externe (34) et sont logés de façon à ce que les deux bras de ciseaux centraux (32, 33) sont couplés entre eux dans une première articulation d'extrémité libre (35a) et les deux bras de ciseaux externes (34) sont couplés entre eux dans une deuxième articulation de ciseaux d'extrémité libre (35b), chacun au niveau d'extrémités libres, et **en ce que** les échelonnements (31.2, 32.2, 33.2, 34.2) sont disposés près des paliers rotatifs (38) coulissant dans la direction axiale ainsi que près d'une des articulations de ciseaux d'extrémité libres (35, 35b).

5. Dispositif déflecteur parallèle selon l'une des revendications précédentes, **caractérisé en ce que** les évidements (31.1, 32.1, 33.1, 34.1) sont conçus de manière rectangulaire.

6. Dispositif déflecteur parallèle selon l'une des revendications précédentes, **caractérisé en ce que** les échelonnements (31.2, 32.2, 33.2, 34.2) sont orthogonaux par rapport à une direction d'extension (x1, x2) des bras de ciseaux (31, 32, 33, 34) et sont disposés dans une zone de bord des évidements (31.1, 32.1, 33.1, 34.1).

7. Dispositif déflecteur parallèle selon l'une des revendications précédentes, **caractérisé en ce que** les échelonnements (31.2, 32.2, 33.2, 34.2) et les évidements (31.1, 32.1, 33.1, 34.1) sont disposés près des paliers rotatifs (38) coulissant dans la direction axiale ainsi que près d'une deuxième des articulations de ciseaux d'extrémité libres (35b) alignées avec les paliers rotatifs (38).

8. Dispositif déflecteur parallèle selon l'une des revendications précédentes, **caractérisé en ce que** les échelonnements (31.2, 32.2, 33.2, 34.2) représentent de à 100 à 200% d'une épaisseur (d) d'un bras de ciseaux (31, 32, 33, 34) correspondant, de préférence de 100 à 150%, de préférence de 110 à 130%.

9. Dispositif déflecteur parallèle selon l'une des revendications précédentes, **caractérisé en ce que** les bras de ciseaux (31, 32, 33, 34) sont disposés les uns par rapport aux autres comme un premier bras de ciseaux externe (31) sous un premier bras de ciseaux central (32) sous un deuxième bras de ciseaux central (33) sous un deuxième bras de ciseaux central (34) et sont logés de façon à ce que, dans un état rétracté du dispositif déflecteur parallèle, le premier bras de ciseau externe (31) accroche l'arrière du premier bras de ciseaux central (34) au niveau du palier rotatif (38) coulissant dans la direction axiale.
